# EUROPÄISCHE PATENTSCHRIFT

(11) **EP 0 392 290 B1**
(45) Veröffentlichungstag und Bekanntmachung des Hinweises auf die Patenterteilung: **12.08.1992**
(21) Anmeldenummer: 90106126.7
(22) Anmeldetag: 30.03.1990
(51) Int. Cl.: E05D 13/00, E05F 1/16, E05D 15/40

(54) **Schwingtorabsturz- und Zugfedersicherung**
Anti-chute device for overhead doors, and safety device for tension springs
Dispositif de sécurité destiné à empêcher la chute accidentelle d'une porte basculante, et pour ressort à tension

(30) Priorität: 14.04.1989 DE 3912291
(43) Veröffentlichungstag der Anmeldung: 17.10.1990
(73) Patentinhaber: Zills, Reinhard, D-30966 Hemmingen (DE)
(72) Erfinder: Zills, Reinhard, D-30966 Hemmingen (DE)

(56) Entgegenhaltungen:
- DE-A- 3 440 139
- DE-C- 3 200 945

## Beschreibung

Die Erfindung betrifft eine Schwingtorsicherung für Schwingtore mit Zugfeder.

Eine derartige Schwingtorsicherung ist aus der DE-PS 34 27 105 bekannt. Die Schwingtorsicherung gemäß dieser Druckschrift ist als Schwingtorabsturzsicherung ausgebildet und verhindert ein Abstürzen des Schwingtores nach einem Bruch einer das Schwingtor halternden Feder. Das Schwingtor ist über ein Spannseil mit der Feder verbunden, das die Federkraft auf das Schwingtor überträgt. Im Bereich des Spannseiles ist eine Sicherungsvorrichtung angeordnet, die im wesentlichen aus einem federbelasteten Stößel und einer federbelasteten Fangklinke ausgebildet ist. Der Stößel und die Fangklinke werden durch die Zugspannung des Seiles in einander abgewandte Richtungen gezogen. Im Falle eines Seilrisses bewegen sich der Stößel und die Fangklinke aufgrund einer Kraftbeaufschlagung durch ihnen jeweils zugeordnete Spannfedern aufeinander zu und der Stößel drückt die Fangklinke in Richtung auf eine Fangschiene, die mit einem Torrahmen verbunden ist. Im Bereich der Fangschiene sind Öffnungen angeordnet, in die die Fangklinke das Tor arretierend eingreift. Diese Vorrichtung hat den Nachteil, daß bei einer Ausgangspositionierung der Fangklinke im Zwischenbereich von zwei Fangöffnungen das Schwingtor zunächst durch die Schwerkraft beschleunigt wird und durch die in die Fangöffnung eingreifende Fangklinke wieder abgebremst werden muß. Hierbei werden nicht unerhebliche Trägheitskräfte in die Fangvorrichtung eingeleitet, die zu Beschädigungen führen können.

Darüber hinaus gewährleistet die Vorrichtung zwar eine Vermeidung des Absturzes des Schwingtores, nach einem Bruch der Zugfeder können jedoch erhebliche Beschädigungen durch sich unkontrolliert bewegende Federteile hervorgerufen werden.

Aus der DE-OS 35 38 801 ist ein Schutzelement für Schraubenfedern bekannt, das nach einem Federbruch eine unkontrollierte Bewegung der Schraubenfederteile verhindert. Dieses Schutzelement ist schlaufenförmig ausgebildet und erstreckt sich durch die Schraubenfeder hindurch. Im Falle eines Bruches der Schraubenfeder können die Schraubenfederteile aufgrund der Erstreckung des Schutzelementes durch die Innenräume der Schraubenfederteile hindurch ihre Position nur unwesentlich verändern, so daß Beschädigungen einer Umgebung der Schraubenfeder weitgehend ausgeschlossen sind. Mit Hilfe dieser Vorrichtung kann jedoch ein Absturz eines mit der Schraubenfeder versehenen Schwingtores nicht vermieden werden.

Aus der DE-A-3440139 ist weiter ein Schutzelement für Schraubenzugfedern bekannt, das nach einem Federbruch eine unkontrollierte Bewegung der Schraubenfederteile verhindert. Dieses Schutzelement ist als längenveränderliche Schutzumhüllung der Schraubenfeder durch zwei oder mehrere verschiebbare Hülsen ausgebildet. Die Hülsen sperren durch ihre Endausbildungen gegeneinander die längstmögliche Ausziehstellung. Mit Hilfe dieser Vorrichtung kann jedoch ebenfalls ein Absturz eines mit der Schraubenfeder versehenen Schwingtores nicht vermieden werden.

Zur Gewährleistung sowohl einer Absturzsicherung als auch einer Zugfedersicherung ist es nach dem Stand der Technik erforderlich, jeweils spezielle Vorrichtungen vorzusehen, deren gemeinsame Verwendung einen erheblichen Aufwand verursacht.

Aufgabe der vorliegenden Erfindung ist es daher, eine Schwingtorsicherung der einleitend genannten Art so zu konstruieren, daß sie einen einfachen Aufbau hat und gleichzeitig zuverässig sowohl einen Absturz des Schwingtores als auch ein Ausschlagen von Federteilen verhindert.

Diese Aufgabe wird erfindungsgemäß dadurch gelöst, daß bei Ausfall der Federkraft die Verschiebbarkeit zweier ineinander geführter und in den Federkern der Zugfeder montierter Rohrteile mit Toranschlüssen bei einem sich schließenden Torblatt gegeneinander sperrend beeinflußt wird durch eine im inneren Rohrteil auf die ausgefallene Federkraft reagierende Keilstange mit einer selbsthemmend ausgebildeten Keilfläche, die von einer beaufschlagenden Druckfeder verlagert wird und eine Kugel zunehmend gegen die Innenwandung des äußeren Rohrteiles drückt und somit das Tor durch Reibsperrung der Rohrverschiebbarkeit gegen Absturz sichert.

Die ineinander geführten Rohrteile verhindern bei Ausfallen der Federkraft, beispielsweise bei Federbruch, bei Ösenabriß oder bei Ösenaufbiegung wegen ihrer Stabwirkung und ihrer festen Toranschlüsse das Ausschlagen von Federteilen.

Durch die erfindungsgemäße Ausbildung der Schwingtorsicherung kann dieses als einfaches, preiswertes Zusatz- und Nachrüstungsteil in die Federkerne der Torzugfeder montiert werden und durch Schlußteile, die beispielsweise als Laschen, Glieder oder Scheiben ausgebildet sind, an die oberen Torhebelarme und unteren Federhalter der verschiedenen Torfabrikate angeschlossen werden. Gemäß einer bevorzugten Ausführungsform der Erfindung ist im Bereich des inneren Rohrteiles ein Stellring vorgesehen, der den Federeinzug beim sich öffnenden Torblatt begrenzt und die Federantriebskraft in den Laufschienen aufhebt. Durch diesen Stellring wird die Gleichstellung des durch Antriebskrafteinstellung variablen Federweges mit dem konstanten Hebelweg des Torblattes zugunsten eines weichen Anschlages in den Laufschienen erreicht.

Gemäß einer anderen bevorzugten Ausführungsform der Erfindung ist eine Manschette als Abschluß am inneren Rohrteil angeordnet und liegt am äußeren Rohrteil an. Hierdurch wird ein Luftpumpeneffekt erzielt und je nach Einsatz von Einfach-oder Doppelmanschetten sowie einer Luftdosierung durch eine Dosierschraube wird die Öffnungs- bzw. Schließgeschwindigkeit des Torblattes reguliert. Die hieraus resultierende Dämpfung der Schließgeschwindigkeit durch Unterdruckabbau bewirkt einen geräuscharmen Torblattanschlag an einer Bodenschiene.

Weitere Einzelheiten der Erfindung ergeben sich aus der nachfolgenden ausführlichen Beschreibung und den beigefügten Zeichnungen, in denen eine bevorzugte Ausführungsform der Erfindung beispielsweise veranschaulicht ist.

In den Zeichnungen zeigen:
Fig. 1: einen Teilschnitt als Vorderansicht **und**
Fig. 2: einen Teilschnitt als Seitenansicht der Schwingtorsicherung mit mechanischer Federantriebsregulierung.

Die Figuren zeigen zum einen die Montagestellung der erfindungsgemäßen Vorrichtung und zum anderen unter Berücksichtigung der Anschlüsse (n,p) auch die Stellung während des Öffnungszustandes des Tores.

Zwei ineinander geführte verschiebbare runde Rohrteile (a,b) erstrecken sich im montierten Zustand gemeinsam innerhalb eines Federkernes einer Torzugsfeder (t). Es sind Flachhalbrundaufnahmen für die Zugfederösen (c,d) vorgesehen, die zum einen das Ende des Außenrohres (a) als Gelenkmittelstück für den Torhebelanschluß (c) und andererseits die Endausbildung der im Innenrohr (b) geführten Keilstange (e) darstellen. Die untere Ösenaufnahme (d) ist in der Endausbildung des Innenrohres (b) verdrehungsfrei geführt. Die Endausbildung des Innenrohres (b) bildet ein Gabelstück (r) für den Torfederhalter (p) aus. Die Druckfeder (g) drückt über die Keilstange (e) die Ösenaufnahmen (c,d) bei kraftverbundenem Torschluß gegen die als Torspannkraft wirkende Zugfederkraft. Unterschreitet die Zugfederkraft die Druckkraft an der unteren Ösenaufnahme (d), so bewegt sich die selbsthemmend ausgebildete Keilfläche der Keilstange (e) um einen bestimmten Hub und erzeugt über die Kugel (f) beispielsweise bei auftretendem Federbruch eine Reibsperrung der Rohrverschiebbarkeit.

Die Entsperrung erfolgt durch äußere Kraft und Öffnungsbewegungen des Tores bei gleichzeitigem Ineinanderschieben von Außenrohr (a) und Innenrohr (b). Die ineinander geführten Rohrteile (a,b) verhindern bei Ausfallen der Federkraft, beispielsweise bei Federbruch, bei Ösenabriß oder bei Ösenaufbiegung wegen ihrer Stabwirkung und ihrer festen Toranschlüsse das Ausschlagen von Federteilen. Die als Antriebskraft wirkende Startkraft der Torzugfeder (t) wird durch eine Verlängerung des Federzuges infolge von Nachspannen bedarfsgemäß erhöht, um ein Gleichgewicht mit der Belastung aus Tormasse und Reibkräften zu erzielen. Hierdurch verlängert sich der Federweg gegenüber einem konstanten Torhebelweg mit der Folge einer unerwünschten zusätzlichen Schubkraft bei einem Torblattanschlag in den Laufschienen. Der Stellring (h) auf dem Innenrohr (b) begrenzt den Federeinzug bzw. den Federweg und damit die zusätzliche Kraft zum Krafttotpunkt zugunsten eines weichen Torblattanschlages in den Laufschienen bei einem sich öffnenden Tor. Der weiche beschlag in den Laufschienen erfolgt somit aufgrund der Gleichstellung des Federund Hebelweges.

Das Gelenkmittelstück (c) weist als Außenrohranschluß an den Torhebel eine Ent- und Belüftungsgewindebohrung mit Luftdosierschraube (m) auf, die über den zusätzlichen einfachen bzw. doppelten Manschetteneinsatz (i) als innerer Abschluß im Innenrohr (b) die Ineinander- bzw. Auseinanderführung der Rohrteile (a,b) geschwindigkeitsabhängig regelt. Dadurch wird eine Geschwindigkeitsdämpfung besonders beim sich schließenden Tor sowie ein geräuscharmer beschlag an die Bodenschiene erreicht.

## Patentansprüche

1. Schwingtorsicherung für Schwingtore mit Zugfeder, **dadurch gekennzeichnet,** daß bei Ausfall der Federkraft die Verschiebbarkeit zweier ineinander geführter und in den Federkern der Zugfeder (t) montierter Rohrteile (a,b) mit Toranschlüssen (n,p) bei einem sich schließenden Torblatt gegeneinander sperrend beeinflußt wird durch eine im inneren Rohrteil (b) auf die ausgefallene Federkraft reagierende Keilstange (e) mit einer selbsthemmend ausgebildeten Keilfläche, die von einer beaufschlagenden Druckfeder (g) verlagert wird und eine Kugel (f) zunehmend gegen die Innenwandung des äußeren Rohrteils (a) drückt und somit das Tor durch Reibsperrung der Rohrverschiebbarkeit gegen Absturz sichert.

2. Schwingtorsicherung nach Anspruch 1, **dadurch gekennzeichnet,** daß ein Stellring (h) auf dem inneren Rohrteil (b) den Federeinzug beim sich öffnenden Torblatt begrenzt und die Federantriebskraft (Schubkraft) in den Laufschienen aufhebt.

3. Schwingtorsicherung nach Anspruch 1, **dadurch gekennzeichnet,** daß eine Manschette (i) als Abschluß am inneren Rohrteil (b) angeordnet ist und gegen das äußere Rohrteil (a) anliegt.

4. Schwingtorsicherung nach Anspruch 3, **dadurch gekennzeichnet,** daß die Manschette (i) als einfache Manschette ausgebildet ist.

5. Schwingtorsicherung nach Anspruch 4, **dadurch gekennzeichnet,** daß die Manschette (i) als Doppelmanschette ausgebildet ist.

6. Schwingtorsicherung nach Anspruch 1 bis 5, **dadurch gekennzeichnet,** daß im Bereich des inneren Rohrteiles (b) eine die Öffnungs- und Schließgeschwindigkeit des Torblattes regulierende Dosierschraube (m) angeordnet ist.

7. Schwingtorsicherung nach Anspruch 1 bis 6, **dadurch gekennzeichnet,** daß Flachhalbrundaufnahmen für die Zugfederösen (c,d) als Gelenkmittelstück für den Torhebelanschluß (c) ausgebildet sind.

8. Schwingtorsicherung nach Anspruch 1 bis 7, **dadurch gekennzeichnet,** daß die Flachhalbrundaufnahmen als Endausbildung einer im Innenrohr (b) geführten Keilstange (e) ausgebildet sind.

9. Schwingtorsicherung nach Anspruch 1 bis 8, **dadurch gekennzeichnet,** daß die untere Ösenaufnahme (d) innerhalb eines Gabelstückes (r) für den Torfederhalteranschluß (p) angeordnet ist.

10. Schwingtorsicherung nach Anspruch 1 bis 9, **dadurch gekennzeichnet,** daß das äußere Rohrteil (a) bei einer Öffnungsbewegung des Torblattes die Kugel (f) entsperrt.

## Claims

1. Up-and-over door safeguard for up-and-over doors with a tension spring, characterised in that, in the event of failure of the spring force, when a door leaf is closing the displaceability of two tubular parts (a, b), guided one in the other, mounted in the spring core of the tension spring (t) and having door connections (n, p), is influenced, with the effect of blocking them relative to one another, by a wedge-shaped rod (e) reacting in the inner tubular part (b) to the failed spring force and having a self-locking wedge face which is shifted by a loading compression spring (g) and which increasingly presses a ball (f) against the inner wall of the outer tubular part (a) and thus safeguards the door against crashing down by means of a frictional blocking of the tube displaceability.

2. Up-and-over door safeguard according to Claim 1, characterised in that a setting ring (h) on the inner tubular part (b) limits the spring retraction when the door leaf is opening and cancels the spring drive force (pushing force) in the running rails.

3. Up-and-over door safeguard according to Claim 1, characterised in that a cuff (i) is arranged as a closure on the inner tubular part (b) and bears against the outer tubular part (a).

4. Up-and-over door safeguard according to Claim 3, characterised in that the cuff (i) is designed as a single cuff.

5. Up-and-over door safeguard according to Claim 4, characterised in that the cuff (i) is designed as a double cuff.

6. Up-and-over door safeguard according to Claims 1 to 5, characterised in that a metering screw (m) regulating the opening and closing speed of the door leaf is arranged in the region of the inner tubular part (b).

7. Up-and-over door safeguard according to Claims 1 to 6, characterised in that shallow half-round receptacles for the tension-spring lugs (c, d) are designed as a joint middle piece for the door-lever connection (c).

8. Up-and-over door safeguard according to Claims 1 to 7, characterised in that the shallow half-round receptacles are designed as the end formation of a wedge-shaped rod (e) guided in the inner tube (b).

9. Up-and-over door safeguard according to Claims 1 to 8, characterised in that the lower lug receptacle (d) is arranged within a fork piece (r) for the door-spring holder connection (p).

10. Up-and-over door safeguard according to Claims 1 to 9, characterised in that the outer tubular part (a) unblocks the ball (f) during an opening movement of the door leaf.

## Revendications

1. Dispositif de sécurité de porte basculante pour portes basculantes avec ressort de traction, caractérisé en ce qu'en cas de défaillance du ressort, la momobilité relative de deux pièces tubulaires (a, b) guidées l'une dans l'autre et montées à l'intérieur du ressort de traction (t), avec des attaches (n, p) à la porte, est portée à se réduire, dans le cas d'une porte qui se ferme, par une tige à pointe en coin (e) qui réagit à la défaillance du ressort, avec une surface inclinée autobloquante qui est déplacée par un ressort de compression (g) qui la pousse et presse une bille (f) plus fortement contre la paroi intérieure de la pièce tubulaire extérieure (a) et ainsi empêche la chute accidentelle de la porte en bloquant par friction le mouvement relatif des tubes.

2. Dispositif de sécurité pour porte basculante suivant la revendication 1, caractérisé en ce qu'une bague de réglage (h) posée sur la pièce tubulaire intérieure (b) limite le retrait du ressort lorsque la porte s'ouvre et neutralise la force d'entraînement du ressort (force de glissement) dans les glissières.

3. Dispositif de sécurité pour porte basculante suivant la revendication 1, caractérisé en ce qu'une manchette (i) est disposée en guise de fermeture sur la pièce tubulaire intérieure (b) et s'appuie contre la pièce tubulaire extérieure (a).

4. Dispositif de sécurité pour porte basculante suivant la revendication 3, caractérisé en ce que la manchette (i) est une manchette simple.

5. Dispositif de sécurité pour porte basculante suivant la revendication 4, caractérisé en ce que la manchette (i) est une manchette double.

6. Dispositif de sécurité pour porte basculante suivant l'une des revendications 1 à 5, caractérisé en ce que, dans la région de la pièce tubulaire intérieure (b), est disposée une vis (m) de réglage régulant la vitesse d'ouverture et de fermeture de la porte.

7. Dispositif de sécurité pour porte basculante suivant l'une des revendications 1 à 6, caractérisé en ce qu'il est prévu des appuis semi-ronds aplatis (c, d) pour les oeillets des ressorts de traction en guise de pièces d'articulation pour le raccordement (c) des leviers de porte.

8. Dispositif de sécurité pour porte basculante suivant l'une des revendications 1 à 7, caractérisé en ce que les appuis semi-ronds aplatis forment une extrémité d'une tige à pointe en coin (e) guidée dans le tube intérieur (b).

9. Dispositif de sécurité pour porte basculante suivant l'une des revendications 1 à 8, caractérisé en ce que l'appui (d) de l'oeillet inférieur est disposé à l'intérieur d'une fourche (r) servant au raccordement (p) du support de ressort de porte.

10. Dispositif de sécurité pour porte basculante suivant l'une des revendications 1 à 9, caractérisé en ce que la pièce tubulaire extérieure (a) débloque la bille (f) lors d'un mouvement d'ouverture de la porte.
